# EUROPÄISCHE PATENTSCHRIFT

(11) **EP 0 631 769 B1**
(45) Veröffentlichungstag und Bekanntmachung des Hinweises auf die Patenterteilung: **27.09.1995**
(21) Anmeldenummer: 93110395.6
(22) Anmeldetag: 30.06.1993
(51) Int. Cl.: A61G 7/10, A47C 3/18, A47C 31/02

(54) **Drehteller als Sitzfläche für Behinderte**
Turning plate as a seat for the disabled
Plaque tournante comme siège pour invalides

(43) Veröffentlichungstag der Anmeldung: 04.01.1995
(73) Patentinhaber: Schmidt & Lenhardt GmbH & Co. oHG, 88316 Isny (DE)
(72) Erfinder: Janisch, Klaus, D-7972 Isny (DE)
(74) Vertreter: Hübner, Hans-Joachim, Dipl.-Ing.

(56) Entgegenhaltungen:
- EP-A- 0 364 746
- EP-A- 0 372 340
- FR-A- 2 282 249

## Beschreibung

Die Erfindung betrifft einen Drehteller als Sitzfläche für Behinderte, mit einer Bodenplatte, einer an dieser drehbar gelagerten Deckplatte, einer auf dieser zentrisch angeordneten Polstermatte und einem, diese an ihrem Umfangsrand übergreifenden und an der Deckplatte lösbar befestigten kreisförmig konturierten, einstückigen Haltering, der den Außenrand der Deckplatte hakenartig um- und untergreift und an diesem klemmend anliegt.

Aus der EP-A-0364 746 ist ein Drehteller bekannt, der aus einer Anzahl umfangsmäßig aneinandergereihter einzelner Ringsegmente besteht, die bodenseitige Rastzapfen aufweisen, welche in entsprechenden Löchern der drehbaren Deckplatte lösbar eingerastet sind. Dank dieser Segmentbauweise des Halteringes ist die Herstellung kostengünstig. Andererseits sind Montage und Demontage etwas umständlich und auch das Aussehen des Halteringes ist nicht immer zufriedenstellend und zwar aufgrund der unvermeidbaren Toleranzen, die sichtbare Radialspalten zwischen den einzelnen Ringsegmenten des Halteringes entstehen lassen. Dieser bekannte Haltering übergreift zwar den Außenrand der Deckplatte, liegt jedoch mit dieser bodenseitig bündig, untergreift also die Deckplatte nicht.

Um die Segmentbauweise des Halteringes zu vermeiden, wird in der EP-A-0619 994 (dieses Dokument fällt unter Artikel 54(3) EPÜ) ein Drehteller der eingangs genannten Art vorgeschlagen, bei dem der Außenrand der Deckplatte eine regelmäßige polygonale Kontu mit einer Vielzahl gleichlanger, wenigstens angenähert geradliniger Randteile aufweist und der Haltering einen hakenförmigen elastisch verformbaren Außenrand aufweist, der den Rand der Deckplatte klemmend untergreift. Diese Ausführung des Drehtellers bringt dank k der einstückigen Bauweise des Halteringes Vorteile, allerdings muß der Haltering elastisch verformbar sein, um ihn montieren und demontieren zu können. Auch hat sich gezeigt, daß beim Montieren des Halteringes Radialkräfte auf die Polstermatte ausgeübt werden, wodurch es zu Beulenbildungen in der Matte kommen kann.

Aufgabe der Erfindung ist es, den Drehteller der eingangs genannten Art unter Beibehaltung der einstückigen Ausbildung des Halteringes so auszubilden, daß der Haltering beim Montieren und Demontieren nicht mehr verformt zu werden braucht und die Deckplatte hinsichtlich der Konturenform vereinfacht wird.

Diese Aufgabe wird bei einem Drehteller mit den Merkmalen des Einleitungsteils von Patentanspruch 1 dadurch gelöst, daß dicht benachbart dem Außenrand der Deckplatte in dieser eine, sich wenigstens längs eines Umfangsteils erstreckende, an einer der beiden Oberflächen der Deckplatte mündende Ringnut vorgesehen ist, zwischen deren Boden und der benachbarten Oberfläche der Deckplatte eine dünnwandige Biegezone und zwischen Ringnut und äußerer Umfangsfläche der Deckplatte eine Ringwand gebildet ist, die durch radial einwärtswirkende Kraftanwendung mit federnder Rückstellwirkung in dieser Richtung verlagerbar ist.

Im Gegensatz zur vorbeschriebenen Ausführung wird die elastische Verformbarkeit nicht durch die Flexibilität des Materials sondern durch die Formgebung erreicht. Der Haltering kann somit aus demselben steifen Kunststoffmaterial hergestellt werden wie die Deckplatte. Durch die erfindungsgemäß vorgesehene Ringnut erhält der ans ich massive unverformbare Rand der Deckplatte eine elastisch biegsame Ringwand. Da zwischen dem Ringnutboden und der benachbarten Oberfläche der Deckplatte nur ein dünnwandiger Steg verbleibt, wirkt dieser als Gelenk und ermöglicht eine Verlagerung des bodenseitigen Endes der Ringwand auch wenn für die Deckplatte ein steifes Kunststoffmaterial verwendet wird.

Die Ringnut kann in der oberen Oberfläche, also der Deckfläche der Deckplatte münden oder von der unteren Oberfläche, also der Bodenfläche der Deckplatte ausgehen. In beiden Fällen bewirkt der den Außenrand der Ringwand der Deckplatte untergreifende Innenrand des Halteringes beim Aufwärtsdrücken daß die Ringwand sozusagen in die Ringnut hinein verlagert wird, womit der Innenrand des Halteringes vom Außenrand der Deckplatte freikommt, sodaß der Haltering von der Deckplatte nach oben abgenommen werden kann. Die Bodenplatte kann wie die Deckplatte kreisförmig konturiert sein entsprechend der EP-A-0364 746 oder auch langgestreckt sein entsprechend der EP-A-0617 947 (dieses Dokument fällt unter Artikel 54(3)EPÜ), wobei die Deckplatte bodenseitig mit einem Schieber versehen ist, der in einer Längsführung der Bodenplatte verschiebbar ist.

Obwohl es im Rahmen der Erfindung liegt, die verformbare Ringwand der Deckplatte ringsumlaufend auszubilden, so besteht eine bevorzugte Ausgestaltung darin, daß der Außenrand der Deckplatte in gleichen Abständen angeordnete Randaussparungen aufweist, in deren Bereichen die Ringwand unterbrochen ist. Der Haltering ist also nur an den umfangsmäßig beabstandeten Ringwandabschnitten der Deckplatte gehaltert. Solche im Abstand liegenden Ringwandabschnitte lassen sich leichter verformen als eine ununterbrochene ringsumlaufende Ringwand.

Die Herstellung des neuen Drehtellers ist einfacher, da für den Haltering und die Deckplatte steifes Material verwendet werden kann und die Notwendigkeit, die Deckplatte mit einer unrunden Kontur zu versehen, entfällt. Der starre unverformbare Haltering erleichtert die Montage insofern, als keine Verschiebung der Polstermatte mehr eintreten kann.

Anhand der Zeichnung, die ein Ausführungsbeispiel darstellt wird die Erfindung näher beschrieben.

Es zeigt:
- FIG. 1: den grundsätzlichen Aufbau eines Drehtellers mit einer drehbaren und zusätzlich längsverschiebbaren Drehplatte teilweise im Schnitt,
- FIG. 2: einen Querschnitt durch die neue Ausführungsform der Deckplatte,
- FIG. 3: eine Draufsicht auf einen Ausschnitt der Deckplatte, und
- FIG. 4: einen Querschnitt im Randbereich des Drehtellers etwa längs der Linie 4-4 der FIG. 3.

Der in FIG. 1 gezeigte Drehteller 10 besteht aus folgenden Hauptkomponenten, nämlich einer Deckplatte 12, die mittels eines zentralen Lagerzapfens 14 auf einer Bodenplatte 16 drehbar gelagert ist, sowie einer Polstermatte 18, deren Außenrand von einem Haltering 20 fixiert wird, der seinerseits den Außenrand der Deckplatte 12 klemmend umgreift. Die Bodenplatte 16 ist gemäß FIG. 1 länglich ausgebildet und hat eine Längsschiebeführung, in der ein bodenseitiger Schieber der Deckplatte 12 geführt ist. Diese längliche Ausführung der Bodenplatte 16 ermöglicht es, Patienten oder Behinderte in einem Bett an den Bettrand zu verschieben und dort in eine Ausstiegsstellung zu drehen. Ebenso wird dieser Drehteller in Verbindung mit Badeliftgeräten vorteilhaft verwendet, um auch hier ein leichtes Übersetzen des Behinderten vom Wannenrand auf die Sitzfläche des Lifters und umgekehrt zu ermöglichen.

Alternativ zur Darstellung gemäß FIG. 1 kann die Bodenplatte 16 aber auch kreisförmig konturiert sein.

Wesentlich im Gebrauch ist, daß der Drehteller 10 sich ohne Zuhilfenahme von Werkzeugen schnell demontieren läßt, sodaß die Einzelteile gereinigt werden können und daß anschließend eine ebenso schnelle und einfache Wiedermontage gewährleistet ist.

Wie sich insbesondere aus den Figuren 3 und 4 ergibt, weist die Deckplatte 12 dicht benachbart ihres Außenrandes eine Ringnut 22 auf, die allerdings, wie anschließend noch erläutert wird, durch Aussparungen unterbrochen ist, sodaß umfangsmäßig beabstandete Ringnutabschnitte gebildet werden. Zwischen dieser Ringnut 22 und dem Außenrand der Deckplatte 12 wird eine Ringwand 24 gebildet an deren unterem Ende ein nach außen vorspringender Randwulst 26 vorgesehen ist. Zwischen dem Boden der Ringnut 22 und der Deckfläche der Deckplatte 12 verbleibt ein dünnwandiger Steg, der eine Biegezone 28 für die Ringwand 24 darstellt. Der Randwulst 26 der Ringwand 24 ist von zwei keilförmigen konischen Flächen, nämlich einer bodenseitigen Stützfläche 30 und einer deckseitigen Betätigungsfläche 32 begrenzt.

Der Haltering 20 hat einen bodenseitigen inneren Randwulst 34, dessen Innendurchmesser dem Außendurchmesser der Ringwand 24 entspricht. Dieser innere Randwulst 34 des Halteringes 20 hat ebenfalls zwei konische Begrenzungsflächen, nämlich eine deckseitige Haltefläche 36 und eine bodenseitige Betätigungsfläche 38. Der Konizitätswinkel aller dieser Randwulstflächen beträgt etwa 90°, im Axialschnitt liegen diese Flächen also unter 45° zur Drehebene der Drehplatte 12.

In der Montagestellung gemäß FIG. 4 untergreift der innere Randwulst 34 des Halteringes 20 den äußeren Randwulst 26 der Ringwand 24, wobei die Haltefläche 36 flächig an der Stützfläche 30 des äußeren Randwulstes 26 anliegt. Die Dimensionierung zwischen Deckplatte 12 und Haltering 20 ist so gewählt, daß der Haltering 20 unmittelbar auf der Deckfläche der Deckplatte 12 in deren Außenbereich aufliegt und der Randwulst 34 des Halteringes 20 diesen am Randwulst 26 der Deckplatte 12 klemmend festhält. Zur Demontage des Drehtellers 10 hebt man den Haltering 20 an seinem Außenrand von der Bodenplatte 16 ab. Dabei bewirkt der innere Randwulst 34 des Halteringes 20 aufgrund der Keilwirkung ein Einwärtsschwenken der Ringwand 24, wobei die Verformung im wesentlichen in der Biegezone 28 und dem angrenzenden Bereich der Ringwand 24 stattfindet. Der Randwulst 26 wird mit seiner Ringwand 24 bis auf den Innendurchmesser des Randwulstes 34 des Halteringes 20 zum Drehtellerzentrum hin verlagert, wonach die Verbindung des Halteringes 20 mit der Drehplatte 12 in einem bestimmten Umfangsbereich gelöst ist. In gleicher Weise wird in den angrenzenden Bereichen des Drehtellers verfahren. Der Haltering 20 kann dann nach oben abgenommen werden, wonach die Polstermatte 18 freiliegt und ebenfalls von der Deckplatte 12 abgenommen werden kann.

Bei der anschließenden Wiedermontage tritt nach Aufsetzen des Halteringes 20 die keilförmige Betätigungsfläche 38 am Randwulst 34 mit der entsprechenden Betätigungsfläche 32 des äußeren Randwulstes 26 an der Ringwand 24 flächig in Kontakt. Durch Abwärtsdrücken des Halteringes 20 bewirkt die Betätigungsfläche 38 ein Einwärtsschwenken der Ringwand 24 bis der Außenrand des Randwulstes 26 auf dem Innenradius des Randwulstes 34 des Halteringes 20 zu liegen kommt. Anschließend schnappt die Ringwand 24 wieder nach außen, wobei die Stützfläche 30 an der Haltefläche 36 entlanggleitet und in der Endstellung der Teile diese beiden Flächen klemmend aneinanderhält.

Im Ausführungsbeispiel ist die Ringnut 22 nach unten offen dargestellt. In einer alternativen Ausführungsform könnte die Ringnut 22 auch von der Deckfläche der Deckplatte 12 ausgehen, sodaß dann die Biegezone der Ringwand 24 bodenseitig angeordnet wäre. Der äußere Randwulst 26 würde sich dann am freien oberen Ende der Ringwand 24 befinden.

Die Deckplatte 12 weist im Abstand von ihrem Außenrand einen Absatz 40 auf, wodurch zwischen der Deckfläche der Deckplatte 12 und dem Haltering 20 ein Ringspalt entsteht, in den die Polstermatte 18 mit ihrem Außenrand eingreift. Im Bereich dieses Ringspaltes ragen von der Deckfläche der Deckplatte 12 eine Anzahl Dorne in einer ringförmigen Anordnung nach oben und zwar mit einer Höhe, die nur geringfügig kleiner als die Breite des Spaltes zwischen Deckplatte 12 und Haltering 20 ist. Diese Dorne dienen der formschlüssigen Fixierung der Polstermatte 18. Solche Dorne sind aus dem Stand der Technik bekannt, wurden bisher aber am Haltering 20 vorgesehen, mit dem Nachteil, daß bei der Montage des Halteringes die Polstermatte 18 verschoben werden konnte. Die Anordnung der Dorne 42 an der Deckplatte 12 gewährleistet, daß die Polstermatte 18 an der Deckplatte 12 schon vor dem Aufbringen des Halteringes 20 sicher fixiert ist, sodaß ein nachträgliches Verschieben durch den aufzuklemmenden Haltering 20 ausgeschlossen ist.

Aus FIG. 3 ergibt sich, daß sich die Ringnut 22 nicht voll umfänglich um die Deckplatte 12 herum erstreckt sondern daß diese Randaussparungen 44 aufweist, in deren Bereichen die Ringwand 24 und die angrenzende Biegezone 28 unterbrochen sind. Die Tiefe der Randaussparung 44 ist vorzugsweise gleich dem Abstand des Außenrandes des Randwulstes 26 von der inneren Ringfläche der Ringnut 22. Zwischen je zwei Aussparungen 44 bildet somit die dazwischen befindliche Ringwand 24 eine Federzunge. Davon sind über den Umfang der Deckplatte 12 24 Stück in gleichmäßiger Verteilung angeordnet. Die Umfangslänge einer solchen Federzunge ist kleiner als diejenige einer Aussparung 44. Ein Verhältnis von 1:2 hat sich in der Praxis bewährt, d.h. die Umfangslänge eines Ringwandabschnittes 24 ist etwa halb so groß wie diejenige einer Randaussparung 44.

## Patentansprüche

1. Drehteller als Sitzfläche für Behinderte, mit einer Bodenplatte (16) einer an dieser drehbar gelagerten Deckplatte (12), einer auf dieser zentrisch angeordneten Polstermatte (18) und einem, diese an ihrem Umfangsrand übergreifenden und an der Deckplatte (12) lösbar befestigten, kreisförmig konturierten, einstückigen Haltering (20), der den Außenrand der Deckplatte (12) hakenartig um- und untergreift und an diesem klemmend anliegt, dadurch gekennzeichnet, daß dicht benachbart dem Außenrand der Deckplatte (12) in dieser eine, sich wenigstens längs eines Umfangsteils erstreckende, an einer der beiden, die Deckseite und die Bodenseite umfassenden Oberflächen der Deckplatte (12) mündende Ringnut (22) vorgesehen ist, zwischen deren Boden und der benachbarten Deckplattenoberfläche eine dünnwandige Biegezone (28) und zwischen Ringnut (22) und äußerer Umfangsfläche der Deckplatte (12) eine Ringwand (24) gebildet ist, die durch radial einwärts wirkende Kraftanwendung mit federnder Rückstellwirkung in dieser Richtung verlagerbar ist.

2. Drehteller nach Anspruch 1, dadurch gekennzeichnet, daß die Ringnut (22) an der bodenseitigen Oberfläche der Deckplatte (12) mündet.

3. Drehteller nach Anspruch 1 oder 2, dadurch gekennzeichnet, daß die Deckplatte (12) in gleichen Abständen angeordnete Randaussparungen (44) aufweist, in deren Bereichen die Ringwand (24) unterbrochen ist.

4. Drehteller nach Anspruch 3, dadurch gekennzeichnet, daß die Umfangslänge jeder der Randaussparungen (44) mindestens gleich derjenigen des zwischen je zwei Randaussparungen (44) gebildeten Abschnittes der Ringwand (22) ist.

5. Drehteller nach Anspruch 4, dadurch gekennzeichnet, daß die Umfangslänge jedes Ringwandabschnittes (24) angenähert halb so groß wie diejenige der Randaussparung (44) ist.

6. Drehteller nach einem der Ansprüche 1 bis 5, dadurch gekennzeichnet, daß die Ringwand (24) eine, an deren äußeren Umfangsfläche endende bodenseitige konische Stützfläche (30) aufweist, an der ein innerer Randwulst (34) des Halteringes (20) klemmend anliegt.

7. Drehteller nach Anspruch 6, dadurch gekennzeichnet, daß die konische Stützfläche (30) an einem, von der Ringwand (24) nach außen vorstehenden Randwulst (26) gebildet ist.

8. Drehteller nach Anspruch 7, dadurch gekennzeichnet, daß die Deckfläche des Ringwand-Randwulstes (26) als ebenfalls konische, jedoch von außen nach innen ansteigende Betätigungsfläche (32) ausgebildet ist.

9. Drehteller nach einem der Ansprüche 6 bis 8, dadurch gekennzeichnet, daß die Deckfläche des inneren Randwulstes (34) des Halteringes (20) als von außen nach innen konisch abfallende Haltefläche (36) ausgebildet ist, die flächig an der Stützfläche (30) der Deckplatte (12) klemmend anliegt.

10. Drehteller nach einem der Ansprüche 1 bis 9, dadurch gekennzeichnet, daß die Deckplatte (12) in dem Überlappungsbereich von Haltering (20) und Polstermatte (18) eine konzentrische Anordnung von aufwärtsgerichteten Dornen (42) aufweist, deren Höhe mit einem geringen Untermaß gleich der Breite eines zwischen Haltering (20) und Deckfläche der Deckplatte (12) gebildeten Aufnahmespaltes für den Rand der Polstermatte (18) ist.

## Claims

1. Turntable serving as a seat surface for handicapped persons, comprising a bottom plate (16), a top plate (12) pivotably mounted thereon, a padded cushion (18) disposed centrally on said top plate (12), and an integral retaining ring (20) with a circular outline, releasably fixed to said top plate (12) and overlapping said padded cushion (18) at its circumferential edge, gripping the top and bottom of the outer edge of said top plate (12) like a hook and resting thereon so as to clamp it, characterised in that, closely adjacent to the outer edge of the top plate (12), an annular groove (22) is provided in said top plate (12), which extends along at least part of the periphery and terminates at one of the two surfaces of the top plate (12), comprising the top side and the bottom side, and that a thin-walled flexible zone (28) is formed between the bottom of said annular groove (22) and the adjacent surface of the top plate (12), and an annular wall (24) is formed between the annular groove (22) and the outer peripheral surface of the top plate (12), which, by the exertion of radially inward force, can be displaced in this direction with a resilient restoring effect.

2. Turntable as claimed in Claim 1, characterised in that the annular groove (22) terminates at the bottom surface of the top plate (12).

3. Turntable as claimed in Claim 1 or 2, characterised in that the top plate (12) has regularly spaced marginal recesses (44) in the regions of which the annular wall (24) is interrupted.

4. Turntable as claimed in Claim 3, characterised in that the circumferential length of each of the marginal recesses (44) is at least equal to that of the portion of annular wall (22) formed between each pair of marginal recesses (44).

5. Turntable as claimed in Claim 4, characterised in that the circumferential length of each portion of annular wall (24) is approximately half as great as that of the marginal recess (44).

6. Turntable as claimed in one of the Claims 1 to 5, characterised in that the annular wall (24) has a conical supporting surface (30) at the bottom, terminating at the outer circumferential surface of said annular wall (24), with the inner marginal beading (34) of the retaining ring (20) resting in a clamped manner on said supporting surface (30).

7. Turntable as claimed in Claim 6, characterised in that the conical supporting surface (30) is formed on marginal beading (26) projecting outwardly from the annular wall (24).

8. Turntable as claimed in Claim 7, characterised in that the top surface of the marginal beading (26) of the annular wall is likewise formed as a conical operating surface (32), though in this case rising inwardly from the outside.

9. Turntable as claimed in one of the Claims 6 to 8, characterised in that the top surface of the inner marginal beading (34) of the retaining ring (20) is formed as a retaining surface (36) dropping conically inwards from the outside, which rests over a large area on the supporting surface (30) of the top plate(12), in a clamping fashion.

10. Turntable as claimed in one of the Claims 1 to 9, characterised in that, in the region where the retaining ring (20) and padded cushion (18) overlap, the top plate (12) has a concentric arrangement of spikes (42) pointing upwards, the heigt of which is only slightly less than the width of a gap formed between the retaining ring (20) and the top surface of the top plate (12) for receiving the edge of the padded cushion (18).

## Revendications

1. Plateau tournant faisant fonction de siège pour invalides, avec une plaque de fond (16), une plaque de recouvrement (12) montée de manière rotative sur cette dernière, un tapis de rembourrage (18) disposé centralement sur cette dernière et une bague de retenue (20) d'une seule pièce, à contour circulaire venant en prise par-dessus son bord périphérique et fixée, de manière amovible, sur la plaque de recouvrement (12), laquelle vient en prise, en crochet, autour du et par-dessus le bord extérieur de la plaque de recouvrement (12) et s'appuie en serrant sur ce dernier, caractérisé en ce que tout près du bord extérieur de la plaque de recouvrement (12) est prévue, dans celle-ci, une rainure annulaire (22), s'étendant au moins le long d'une partie du pourtour et aboutissant à l'une des deux surfaces de la plaque de recouvrement (12) entourant le côté supérieur et le côté inférieur, entre le fond de laquelle et la surface adjacente de la plaque de recouvrement étant formée une zone de flexion (28) à paroi mince et, entre la rainure annulaire (22) et la face périphérique extérieure de la plaque de recouvrement (12), une paroi annulaire (24) qui est, par l'application de force agissant radialement vers l'intérieur à effet de rappel élastique, déplaçable dans cette direction.

2. Plateau tournant suivant la revendication 1, caractérisé en ce que la rainure annulaire (22) aboutit à la surface du côté inférieur de la plaque de recouvrement (12).

3. Plateau tournant suivant la revendication 1 ou 2, caractérisé en ce que la plaque de recouvrement (12) présente des évidements périphériques (44) disposés à égales distances, aux endroits desquels la paroi annulaire (24) est interrompue.

4. Plateau tournant suivant la revendication 3, caractérisé en ce que la longueur périphérique de chacun des évidements périphériques (44) est au moins égale à celle du segment de paroi annulaire (22) formé entre chaque fois deux évidements périphériques (44).

5. Plateau tournant suivant la revendication 4, caractérisé en ce que la longueur périphérique de chaque segment de paroi annulaire (24) est environ égale à la moitié de celle de l'évidement périphérique (44).

6. Plateau tournant suivant l'une des revendications 1 à 5, caractérisé en ce que la paroi annulaire (24) présente une surface d'appui (30) conique du côté inférieur et aboutissant à sa surface périphérique extérieure, sur laquelle s'appuie en serrant un rebord (34) de la bague de retenue (20).

7. Plateau tournant suivant la revendication 6, caractérisé en ce que la surface d'appui (30) conique est formée sur un rebord (26) en saillie vers l'extérieur par rapport à la paroi annulaire (24).

8. Plateau tournant suivant la revendication 7, caractérisé en ce que la face supérieure du rebord de paroi annulaire (26) est réalisée sous forme de surface d'actionnement (32), également conique, toutefois augmentant de l'extérieur vers l'intérieur.

9. Plateau tournant suivant l'une des revendications 6 à 8, caractérisé en ce que la face supérieure du rebord intérieur (34) de la bague de retenue (20) est réalisée sous forme de surface de retenue (36) diminuant coniquement de l'extérieur vers l'intérieur et qui s'appuie en serrant à plat sur la surface d'appui (30) de la plaque de recouvrement (12).

10. Plateau tournant suivant l'une des revendications 1 à 9, caractérisé en ce que la plaque de recouvrement (12) présente, dans la zone de recouvrement entre la bague de retenue (20) et le tapis de rembourrage (18), un arrangement concentrique de chevillettes (42) orientées vers le haut, dont la hauteur est égale, avec une légère réduction, à la largeur d'une ouverture de réception du bord du tapis de rembourrage (18) formée entre la bague de retenue (20) et la face supérieure de la plaque de recouvrement (12).
